# EUROPÄISCHE PATENTSCHRIFT

(11) **EP 0 204 136 B1**
(45) Veröffentlichungstag und Bekanntmachung des Hinweises auf die Patenterteilung: **30.09.1992**
(21) Anmeldenummer: 86105814.7
(22) Anmeldetag: 17.01.1983
(51) Int. Cl.: F04B 1/04, F04B 9/04

(54) **Hochdruck-Radialkolben-Aggregat mit Mitteln zum Sichern des Kolbenschuhs**
High pressure radial piston maschine, comprising means for securing the piston shoe
Maschine à piston radial à haute pression, avec des moyens pour retenir le patin à sa place

(43) Veröffentlichungstag der Anmeldung: 10.12.1986
(62) Teilanmeldung aus: 83100345.4
(73) Patentinhaber: Eickmann, Karl, D-74564 Crailsheim (DE)
(72) Erfinder: Eickmann, Karl, D-74564 Crailsheim (DE)

(56) Entgegenhaltungen:
- DE-A- 2 457 025
- DE-A- 2 921 765
- DE-A- 3 226 069
- GB-A- 1 377 087

## Beschreibung

Die Erfindung betrifft ein Radialkolben Aggregat mit mindestens einer von Fluid durchstroemten, ihr Volumen periodisch vergroessernden und verkleinernden, als Zylinder ausgebildeten, Druckfluidkammer mit darin reziprozierbarem, am Kolbenschuh schwenkbarem Kolben, einem die Laufflaeche des Kolbenschuhes beruehrendem Hubantrieb und radialen Verlaengerungen an Teilen des Kolbenschuhes.

Derartige Aggregate sind aus den deutschen Offenlegungsschriften 2 921 765, 2 457 025 und 3 226 069 bekannt.

Doch arbeiten diese bekannten Aggregate nur fuer Drücke bis zu einigen hundert Bar. Denn bei hoeheren Drücken koennen ihre Teile, insbesondere die Kolbenschuhe, verbiegen oder die ihnen zugeordneten Raeume verlassen.

Der Erfindung liegt daher die Aufgabe zugrunde, die bekannten Radialkolben-Aggregate fuer hoehere Drücke betriebssicher zu machen, die Kolbenschuhe gegen Durchbiegung und Verlassen ihres Bettes im Kolben bei langem Kolbenhub zu sichern und den Kolben lang zu fuehren.

Diese Aufgabe wird in der Technik nach dem Gattungsbegriff des Patentanspruchs 1 durch den kennzeichnenden Teil des Patentanspruchs 1 geloest. Weitere vorteilhafte Ausbildungen sind in den abhängigen Ansprüchen 2 bis 6 definiert.

Die Figuren 1 bis 3 sind Laengsschnitte durch Teile von Radialkolben-Aggregaten, in denen Mittel der Erfindung angeordnet sind.

Figur 4 ist ein Querschnitt durch Figur 3 entlang der gepfeilten Linie A-A der Figur 3,
Figur 5 ist ein Querschnitt entlang der gepfeilten Linie B-B der Figur 3,
Figur 6 zeigt den Kolbenschuh der Figur 4 separiert dargestellt in Ansicht, gesehen von jenseits der Figur 3, und :
Figur 7 zeigt den Schnitt durch den Kolbenschuh, wie in Figur 4, jedoch ist in Figur 7 nur der Kolbenschuh im Schnitt gezeigt.

### Beschreibung der Ausfuehrungsbeispiele :

In den Figuren ist der jeweilige Kolben 6 entlang seiner Achse 3 im im Koerper 11 angeordnetem Zylinder 2 reziprozierbar. Zwischen dem Kolbenhubantrieb 8,108 und dem Kolben 6 ist der Kolbenschuh 1 so angeordnet, dass der Kolbenschuh zum Kolben schwenken kann. Der Kolben 6 hat dafuer ein Bett 19 und der Kolbenschuh 1 hat dafuer eine Schwenkflaeche 18. Das Bett 19 und die Schwenkflaeche 18 bilden mit einem gemeinsamen Radius 17 um eine gemeinsame Mitte 16 geformte Flaechen. Dadurch ist die Schwenkbarkeit bei hoher Tragkraft gesichert, weil die Flaechen aneinander liegend, gleiten und Kraefte tragen koennen. Die gemeinsame Mitte 16, die die Wurzel des Radius 17 der Flaechen 18 und 19 bildet, wird auch "Schwenkzentrum" 16 genannt. Das Schwenkzentrum 16 liegt in der radialen Hoehe 20 von der aeussersten Erstreckung des Kolbens 6 entfernt.

Der Kolbenhubantrieb ist entweder ein Exzenter 8, wie in den Figuren 1 bis 2, oder ein Ring 108, wie in den Figuren 3 bis 7. Der Kolben hubantrieb hat eine Kolbenhubfuehrungsflaeche 9, an der die Laufflaeche 10 des Kolbenschuhes gleitet. Zwischen den Flaechen 9 und 10 entsteht dabei eine Relativbewegung 13, die vorwaerts oder rueckwaerts im Uhrzeigersinn gerichtet sein kann, wie die Richtungspfeile 13 andeuten. Die Bewegungsrichtung 13 ist eine relative Bewegungsrichtung, denn entweder laeuft der Kolbenschuh an der ruhenden Kolbenhub-Fuehrungsflaeche 9 oder die Kolbenhub Fuehrungsflaeche 9 laeuft an der ruhenden Laufflaeche 10 des Kolbenschuhes 1.

Dem Kolben oder dem Kolbenschuh, oder beiden, koennen Schmierfelder oder Schmierfluidleitungen 12 zugeordnet sein. Der Kolben 6 kann selbst oder ueber einen weiteren Kolben 24 in einem weiterem Zylinder 23 Fluid ueber ein Einlassventil 26 in den Zylinder 2 oder 23 ansaugen und ueber ein Auslassventil 27 aus der betreffenden Druckfluidkammer ausstossen. Zum Antrieb des Einlasshubs kann dem Kolben eine Feder 25 zugeordnet sein und ein Raum 28 kann der Bewegungsfreiheit von Verbindungsteilen dienen.

Der Kolbenschuh 1 hat an seinen in der Bewegungsrichtung 13 gesehenen Enden die radialen Verlaengerungen 21. Diese sind in Figur 2 so lang ausgebildet, dass sie die radiale Hoehe 20 des Schwenkzentrums erreichen und dort an ihren aeusseren Enden die Spitzen 22 bilden. Zu ihrer Aufnahme ist die Ausnehmung 7 in der Bewegungsrichtung 13 gesehen, vor und hinter der Achse 3 des Zylinders 2 in der Koerper 11 eingeformt und zwar so tief, dass die Spitzen 22 zu allen Zeiten und zeitweiligen Lagen des Kolbenhubweges innerhalb der Ausnehmung 7 verbleiben. Da die Erfindung ein Aggregat fuer sehr hohe Drücke schaffen soll, ist die Ausbildung des Schwenklagers 14,15 oder 18,19 von hoher Wichtigkeit. In Figur 2 ist daher der gemeinsame Radius 17 der Schwenkflaechen 18,19 laenger, als der Radius 33 des kolbens 6. Dadurch wird erreicht, dass die Lagerflaechen 18,19 innerhalb der achsparallelen Projektion des Kolbens 6 zur Lastrichtung, also in Richtung der Achse 3 des Kolbens 6, ziemlich senkrecht stehen. Nur etwa senkrecht zur Last stehende Flaechen koennen hohe Kraefte tragen. Waere der Radius 17 der Schwenklagerung nur etwa gleich zum Radius 33 des Kolbens 6, dann waere der Winkel der Flaechen 14,15 oder 18,19 innerhalb der achsparallelen Projetion des Kolbens 6 zwischen 0 und 90 Grad. Nur ein relativ kleiner Teil der Flaechen 14,15 oder 18,19 staende dann zur Belastungsrichtung senkrecht. Die Schwenklagerung koennte dann nur geringe Kraefte tragen. Das Aggregat waere fuer hohe Drucke von um oder ueber 1000 Bar nicht mehr dauerhaft.

Deshalb haben die Schwenk-Flaechen 14,15 und 18,19 in Richtung der Achse 3 des Kolbens und Zylinders nur eine geringe Ausdehnung. Im Vergleich dazu ist die achsparallele Laenge der Verlaengerungen 21 des Kolbenschuhes 1 laenger als die achsparallele laenge 35 der Schwenkanflage 14,15-18,19 und die Wurzeln 36 der Verlaengerungen 21 sind, zwischen ihnen und den Schwenkflaechen den Raum 29 bildend, von den Flaechen 14-15; -19 entfernt gefußt.

Entsprechend ist auch die Tiefe der Ausnehmung 7 im Koerper 11 laenger, als die achsparallele Laenge der Schwenkflaechen 14,15 und 18,19.

Wenn die Flaechen 14,15 und 17,18 im wesentlichen etwa senkrecht zur Achse 3 des Kolbens und Zylinders 6 und 2 stehen, dann sind sie stumpfwinklig. Wäre der Radius 18 des Schwenklagers 18,19 vergleichbar mit dem Kolbenradius 33, dann staenden die radial aeusseren Teile der Schwenkbetten spitzwinklig zur Belastung und koennten dann nur geringe Kraefte tragen.

Wichtige erfindungsgemaesse Merkmale der Figuren 1 und 2 sind daher,
a) dass die Lagerflaechen 14,15-18,19 innerhalb der achsialen Projektion des Kolbens 6 stumpfwinklig zur Lastrichtung liegen;
b) dass die Verlaengerungen 21 ausserhalb der achsparallelen Projekttion des Kolbens 6 und entfernt von ihr fussen;
c) dass die Verlaengerungen 21 in Kolbenachsparalleler Richtung laenger als die Schwenklagerung 35 ausgebildet sind; und,
d) dass zwischen den Flaechen 14-15, 18-19 der Schwenklagerung und den Fuessen 36 der Verlaengerungen 21 der Raum 29 ausgebildet ist.

Wichtig ist in den Figuren 1 und 2 auch noch, dass die Spitzen 22 etwa in der Hoehe 20 des Schwenkzentrums 16 angeordnet sein koennen,
dass die Verlaengerungen 22 etwa die Laenge der Hoehe 20 des Schwenkzentrums 16 haben koennen,
und dass die vom Koerper 11 aus in die Ausnehmung 7 hinein verlaengerte Zylinderwand-Verlaengerung 5 in Achsrichtung 3 des Kolbens 6 die dazu parallele Laenge der Schwenklagerung 18,19 oder 14,15 ueberschreitet.

Die Spitzen 22 sollen ausserdem in den Figuren 1 und 2 ueber die Verlaengerungen 21 hinaus radial zur Kolbenachse 3 vorstehen, sodass nicht die Verlaengerungen 21, sondern nur die Spitzen 22 bei der Schwenkbewegung des Kolbenschuhes zeitweilig in unmittelbare Naehe der Wand 34 der Ausnehmung 7 kommen.

In den Figuren 3 bis 7 befinden sich die Schwenkflaechen 14 im Kolben 6 und die Flaeche 15 mit Radius 17 um zentram 16 am zentralem Teil des Kolbenschuhes 1. In Bewegungsrichtung 13 befinden sich vor und hinter dem Mittelteil des Kolbenschuhes 1 die zur Laufflaeche 10 etwa senkrechten Ausnehmungen 29, die den Kolbenschuh in seiner ,ganzen kolbenachsparallelen Abmessung durchdringen. In sie ragen die Kolbenfuehrungen 5 des Koerpers 11 herein. Der Kolbenhubantrieb ist in diesen Figuren der Ring 108 und die Ausnehmungen 7 formen von radial aussen her in den Koerper 11 hinein, weil der Ring 108 den Koerper 11 umgreift. Die Verlaengerungen 31 treten nicht nur in die Ausnehmung 7 ein, sondern an den Ausnehmungen 29 senkrecht zur Bewegungsrichtung 13 vorbei, sodass sie zur Bewegungsrichtung 13 senkrechte Brücken bzw. Ausdehnungen 31 bilden. An den Enden dieser Ausdehnungen 31 befindden sich die Verbindungsstege 30, die die Ausdehnungen 31 miteinander verbinden. Die Ausdehnungen 31 und die Stege 30 verstaerken den Kolbenschuh in radialer Richtung und erhoehen damit seine Tragkraft. In den Figuren 5 und 7 sieht man deutlich die den Kolbenschuh druchdringende Ausnehmung 129 und in Figur 7 erkennt man die Lage der betreffenden Ausnehmung 29 zwischen dem Mittelteil und den Ausdehnungen 31. Die Nuten 32 in Figur 6 sind Trenn-Nuten zur Unterteilung der Funktionen der Laufflaeche 10. In den Figuren 3 und 4 sieht man noch die Lage des Kolbenschuhes relativ zum Kolben, zu der Ausnehmung 7 und zum Koerper 11.

Wahrend in Figuren 1 und 2 der Raum 29 nur in den Kolbenschuh 1 eindringt, ist er mittels der Ausnehmungen 129 in den Figuren 3 bis 7 durch den Kolbenschuh 1 hindurch verlaengert. Die Ausdehnungen 31 und die Verbindungsstege 30 bilden dann zusammen einen ganz um den Raum 29 gesetzten Rahmen 21, der auch rechteckigen Querschnitt haben kann.

## Patentansprüche

1. Radialkolben Aggregat mit mindestens einer von Fluid durchstroemten, ihr Volumen periodisch vergroessernden und verkleinernden, als Zylinder ausgebildeten Druckfluidkammer mit darin reziprozierbarem, an einem Kolbenschuh schwenkbarem Kolben, und einem die Laufflaeche des Kolbenschuhes beruehrenden Hubantrieb,
dadurch gekennzeichnet,
dass eine in den Zylinder-Koerper (11) erstreckte Ausnehmung (7) zur Aufnahme von der Sicherung dienenden Spitzen (22) an den von der schwenklagerung (14-15, 18-19) entfernten Verlaengerungen (21) des Kolbenschuhes (1) ausgebildet ist.

2. Aggregat nach Anspruch 1, dadurch gekennzeichnet,
dass die Verlaengerungen (21) ausserhalb der in der achsparallelen Projektion des Kolbens 6 recht- bis stumpfwinkligen Schwenkauflage (18,19), einen Raum (29) bildend, angeordnet sind.

3. Aggregat nach Anspruch 2, dadurch gekennzeichnet,
dass der Zylinder-Koerper (11) eine in die Ausnehmung (7) erstreckte Zylinderwand-Verlaengerung (5) bildet, die in Achsrichtung (3) des Kolbens (6) die Laenge der Schwenklagerung (18,19) ueberschreitet und mindestens zeit weilig teilweise in den Raum (29) eintritt.

4. Aggregat nach Anspruch 1, dadurch gekennzeichnet,
dass die genannten Verlaengerungen in beide zur Bewegungsrichtung (13) der Laufflaeche (10) senkrechte Richtungen erstreckt sind, dadurch seitlich gerichtete Ausdehnungen (31) bilden, wobei an den Enden der Ausdehnungen (31) parallel zu der genannten Bewegungsrichtung Verbindungsstege (30) zwischen den vorderen und hinteren Ausdehungen (31), diese verbindend, angeordnet sind.

5. Aggregat nach Anspruch 1, dadurch gekennzeichnet,
dass der Kolbenschuh von einer zu seiner Laufflaeche (10) etwa senkrechten Ausnehmung (29,129) durchsetzt ist.

6. Aggregat nach Anspruch 4, dadurch gekennzeichnet,
dass die Ausdehnungen (31) und die Verbindungen (30) zusammen einen die Ausnehmung (29,129) umgreifenden Rahmen von gegebenenfalls rechteckigem Querschnitt bilden.

## Claims

1. A radial piston device with at least one cylinder forming and its volume alternatingly increasing and decreasing, fluid flow facilitating, pressure chamber with a therein reciprocable, on a piston shoe pivotably borne piston, and a piston-stroke drive arrangement which meets the slide face of the piston shoe,
characterized therein,
that a recess (7) extends into the cylinder-forming body (11) for the reception of the retainment securing tips (22) of the extensions (21) which are distanced from the bearing faces ( 14-15,18-19 ) of the pivot bearing for the pivotal movement of the shoe on the piston with the extensions and tips beeing portions of the piston shoe (1).

2. The device of claim 1, characterized therein,
that the extensions 21 form a space (29) outwards of the axis-parallel projection of the piston (6), where the pivot bearing (18, 19) has right- to dull- angled portions.

3. The device of claim 2, characterized therein,
that the cylinder forming body (11) forms an into the recess (7) extending elongation (5) of the wall of the cylinder, while this elongation (5) is longer than the pivot bearing (18,19) and extends at least partially and temporarily into the space (29).

4. The device of claim 1, characterized therein,
that the mentioned elongation (5) is extended in both to the direction of movement of the slide face (10) perpendicular directions, whereby it forms laterally directed enlargements (31) and on the outer ends of the enlargements the connecting bars (30) from the frontmost to the rearmost of the enlargements (31).

5. The device of claim 1, characterized therein,
that the piston shoe (1) forms a recess (29,129) which extends substantially vertically from the slide face (10) through the piston shoe.

6. The device of claim 4, characterized therein,
that the enlargements (31) and the connecting bars (30) together form a frame around the mentioned recess(es) (29,129), while this frame may have rectangular cross- sectional area.

## Revendications

1. Groupe à piston radial comprenant eu moins une chambre à fluide sous pression balayée par un fluide, augmentant et réduisant périodiquement son volume, conformée en cylindre et logeant un piston à mouvements alternatifs qui comporte une semelle par laquelle il est oscillant, ledit groupe comprenant par ailleurs une commande de course qui est en contact avec la surface de glissement de la semelle du piston, caractérisé en ce qu'une cavité (7) pénétrant dans le corps du cylindre (11) est réalisée pour le logement de pointes (22) servant d'arrêts, formées sur les prolongements (21) de la semelle (1) du piston qui sont à l'opposé des surfaces d'assise de l'oscillation (14-15, 18-19).

2. Groupe selon la revendication 1, caractérisé en ce que les prolongements (21) sont disposés à l'extérieur de l'assise d'oscillation (18, 19) en inscrivant un angle droit à obtus avec la projection, parallèle à l'axe, du piston (6) et en formant une chambre 29.

3. Groupe selon la revendication 2, caractérisé en ce que le corps du cylindre (11) forme un prolongement (5) de la paroi du cylindre qui pénètre dans la cavité (7), qui dépasse le longueur de l'assise de l'oscillation (18, 19) dans le direction de l'axe (3) du piston (6) et qui entre partiellement, au moins par intermittences, dans la chambre (29).

4. Groupe selon la revendication 1, caractérisé en ce que lesdits prolongements forment une avancée dans les deux directions perpendiculaires à la direction du mouvement 13 de la surface de glissement 10 en formant ainsi des extensions (31) orientées latéralement, des entretoises (30) qui relient les extensions antérieure et arrière (31) étant disposées entre celles-ci aux extrémités des extensions (31), parallèlement à ladite direction de mouvement.

5. Groupe selon la revendication 1, caractérisé en ce que la semelle du piston est traversée par une cavité (29, 129) qui est approximativement perpendiculaire à sa surface de glissement (10).

6. Groupe selon la revendication 4, caractérisé en ce que les extensions (31) et les liaisons (30) forment ensemble un cadre de section éventuellement rectangulaire qui entoure les cavités (29, 129).
